# EUROPÄISCHE PATENTSCHRIFT

(11) **EP 3 174 734 B1**
(45) Veröffentlichungstag und Bekanntmachung des Hinweises auf die Patenterteilung: **30.10.2019**
(21) Anmeldenummer: 15747119.4
(22) Anmeldetag: 24.07.2015
(51) Int. Cl.: B42D 25/45, B42D 25/351, B42D 25/346, B42D 25/435

(54) **MEHRSCHICHTVERBUND FÜR EIN SICHERHEITS- UND/ODER WERTDOKUMENT SOWIE VERFAHREN ZU DESSEN HERSTELLUNG**
MULTI-LAYER COMPOSITE FOR A SECURITY AND/OR VALUE DOCUMENT AND METHOD FOR PRODUCING SAME
COMPOSITE MULTICOUCHE POUR DOCUMENT DE SÉCURITÉ ET/OU DE VALEUR ET SON PROCÉDÉ DE FABRICATION

(30) Priorität: 28.07.2014 DE 102014110587; 28.07.2014 DE 102014110584
(43) Veröffentlichungstag der Anmeldung: 07.06.2017
(73) Patentinhaber: Bundesdruckerei GmbH, 10969 Berlin (DE)
(72) Erfinder: SEIJO BOLLIN, Hans-Peter, 10245 Berlin (DE); SIEBERT, Martin, 10965 Berlin (DE); LESCHE, Ulrike, 13156 Berlin (DE); HENNIG, Marlen, 10367 Berlin (DE); MATHEA, Arthur, 10249 Berlin (DE); SPRINGMANN, Edward, 10249 Berlin (DE)
(74) Vertreter: Mammel und Maser
(86) Internationale Anmeldenummer: PCT/EP2015/067012
(87) Internationale Veröffentlichungsnummer: WO 2016/016129

(56) Entgegenhaltungen:
- EP-A1- 2 487 029
- EP-B1- 2 429 825
- WO-A1-2006/097276
- WO-A1-2012/072214
- WO-A1-2013/013807
- US-A1- 2003 082 348

## Beschreibung

Die Erfindung betrifft ein Mehrschichtverbund für ein Sicherheits- und/oder Wertdokument, welches zumindest aus einer Faserverbundschicht und beidseitig an der Faserverbundschicht aufgebrachten Schichten aus einem thermoplastischen Polymer besteht. Des Weiteren betrifft die Erfindung ein Verfahren zur Herstellung eines solchen Mehrschichtverbundes.

Aus der EP 1 502 765 B1 ist ein Büchlein mit einem personalisierten Datenblatt bekannt. Dieses Datenblatt besteht aus einer flexiblen Schicht, welche beidseitig mit einem Datenträger verbunden ist. Die flexible Schicht wird durch ein Textil gebildet, wobei Maschenöffnungen des Textils Durchbrüche bilden, durch welche sich beim Laminieren die Datenträger durch Verbindungsstege miteinander verbinden und die flexible Schicht einbinden.

Aus der EP 1 592 565 B1 ist ein Datenblatt für ein Wert- und/oder Sicherheitsdokument bekannt, bei welchem zwischen zwei sich überlappenden Blättern, die eine Datenseite bilden, eine Lasche eingebracht wird, wobei in der Lasche Öffnungen vorgesehen sind, so dass sich beim Laminieren der Blätter in den Öffnungen der Lasche Verbindungsstege bilden.

Aus der WO 2006/097276 A1 ist ein Datenblatt zur Einbindung in ein Passbuch bekannt, welches zwischen zwei Schichten aus Kunststoff ein offenporiges Gewebegitter umfasst. Die Weite der Gittermaschen des Gewebegitters ist größer als der Durchmesser des Garns.

Aus der EP 2 487 029 A1 ist eine Verbund-Gelenkfolie bekannt. Diese umfasst eine Gewebeschicht, welche vollständig durch einen geschmolzenen thermoplastischen Kunststoff gefüllt ist.

Aus der WO 2012/072214 A1 ist ein Datenträger mit einer Kennzeichnung bekannt, bei welchem in ein Papiersubstrat Schlitze eingebracht werden, wobei das Papiersubstrat mit einer oberen und einer unteren Folie abgedeckt ist.

Bei diesen Datenblättern steht im Vordergrund, die beiden äußeren Schichten unter Zwischenschaltung einer einlaminierten Schicht dauerhaft und unlösbar zu verbinden.

Der Erfindung liegt die Aufgabe zugrunde, einen Mehrschichtaufbau bzw. Mehrschichtverbund vorzuschlagen, bei welchem im Falle einer Manipulation des Mehrschichtaufbaus bzw. Mehrschichtverbunds gezielte Sollbruchstellen auftreten. Des Weiteren liegt der Erfindung die Aufgabe zugrunde, ein Verfahren zur Herstellung eines solchen Mehrschichtaufbaus vorzuschlagen.

Die der Erfindung zugrundeliegende Aufgabe wird durch den in Anspruch 1 definierten Mehrschichtverbund gelöst, bei welchem die Dicke der Schichten aus thermoplastischen Polymer, zwischen denen die zumindest eine Faserverbundschicht einlaminiert oder eingeklebt ist, dem 0,5 bis 1,5-fachen des Durchmessers oder der minimalen Breite der Perforationslöcher in der Faserverbundschicht entsprechen. Durch diese spezifische Dimensionierung der Dicke der Schichten beziehungsweise Deckschichten zur Faserverbundschicht wird ermöglicht, dass bei einer Manipulation, die eine Abspaltung der Schicht aus thermoplastischen Polymer von der Faserverbundschicht vorsieht, unkontrollierte Bruchstellen in der Schicht entstehen. Durch die Größenverhältnisse des Durchmessers oder der minimalen Breite des Perforationslochs beziehungsweise des Durchmessers oder der minimalen Breite des darin gebildeten Verbindungsstegs zur Dicke der Schicht, werden im Übergangsbereich vom Verbindungssteg zur Schicht eine verstärkte Zone in der Schicht ausgebildet, so dass beim Ablösen der Schicht im daran angrenzenden Bereich aufgrund der Kerbwirkung sich eine Bruchstelle bildet, die darüber hinaus unkontrolliert bricht. Durch die Auswahl des Aspektverhältnisses zwischen dem Durchmesser des Perforationsloches, also der Dicke des Verbindungsstegs zur Dicke der Schicht aus thermoplastischem Polymer, wird auch erzielt, dass der Verbindungssteg in der Faserverbundschicht erhalten bleibt.

Bevorzugt ist zur Bildung einer Sollbruchstelle bei einer Manipulation des Mehrschichtverbundes vorgesehen, dass der Durchmesser oder die minimale Breite des Perforationslochs wenigstens das 0,5-fache der Dicke der Faserverbundschicht aufweist. Vorzugsweise beträgt der Durchmesser oder die minimale Breite das 1- bis 4-fache der Dicke der Faserverbundschicht. Dadurch kann die Steifigkeit und Reißfestigkeit des Verbindungsstegs im Perforationsloch sichergestellt sein.

Die Geometrie der Perforationslöcher zur Ausbildung der Verbindungsstege kann rund, oval, eckig, linien- oder streifenförmig ausgebildet sein. Dadurch können in oder auf der Schicht vorgesehen Sicherheitsmerkmale zusätzlich verbessert abgesichert werden.

Bevorzugt ist vorgesehen, dass Perforationslöcher mit dem gleichen Durchmesser oder der gleichen Größe der ausgewählten Geometrie in die Faserverbundschicht eingebracht werden. Dadurch kann eine gleichmäßige Absicherung über eine gesamte Daten- oder Titelseite erfolgen.

Für die Bildung des Mehrschichtverbundes wird bevorzugt eine Faserverbundschicht eingesetzt, welche aus einem Wirrfasersubstrat besteht, das aus Natur- und/oder Kunstfasern hergestellt ist.

Die zumindest eine auf der Faserverbundschicht gebrachte Schicht aus thermoplastischem Polymer ist ausgewählt aus der Gruppe bestehend aus Polycarbonat, Polyethylenglykolterephthalat, Polymethylmethacrylat, thermoplastisches Polyurethan Elastomer, Polyethylen, insbesondere PET-G, Polypropylen, Polyimid oder Poly-trans-Isopren-, Polyvinylchlorid, Polystyrol, Polyacrylat und Metacrylat, Vinylester, ABS und Copolymere solcher Polymere.

Die Perforationslöcher in der Faserverbundschicht werden bevorzugt an einen auf der Faserverbundschicht aufgebrachten Druckbild angrenzenden Bereich und/oder innerhalb des Druckbildes angeordnet. Dadurch können solche sicherheitsrelevanten Bereiche wie beispielsweise Portraits oder optisch aktive Sicherheitsmerkmale oder dergleichen zusätzlich abgesichert werden.

Eine bevorzugte Ausführungsform des Mehrschichtverbund es sieht vor, dass zumindest der durch das Druckbild abgedeckte Bereich der Faserverbundschicht zumindest bereichsweise zur Änderung der Opazität der Faserverbundschicht mit einer Vergussmasse getränkt ist und durch das zumindest bereichsweise Tränken der Faserverbundschicht, insbesondere durch eine zumindest bereichsweise Durchtränkung der Faserverbundschicht, mit der Vergussmasse ein Durchsichtsmerkmal gebildet ist. Aufgrund dem zumindest partiellen oder zumindest bereichsweisen Tränken der Faserverbundschicht mit der Vergussmasse wird die lichtstreuende Eigenschaft der Faserverbundschicht in Abhängigkeit der Vergussmasse reduziert, so dass lichtundurchlässige Bereiche der Faserverbundschicht durch die Vergussmasse in teillichtdurchlässige Bereiche oder lichtdurchlässige Bereiche überführbar sind. Dadurch lässt sich ein Durchsichtsmerkmal schaffen. Somit kann das Druckbild nicht nur von der Datenseite her im Auflicht betrachtet werden, sondern ist auch über die Titelseite sichtbar gemacht. Bevorzugt kann dabei das Druckbild im Auflicht von der Titelseite her sichtbar sein, so dass das Druckbild von dessen Rückseite her betrachtet werden kann. Zumindest kann jedoch durch die Tränkung der Faserverbundschicht mit der Vergussmasse das Druckbild im Durchlicht sichtbar werden. Dieses Durchsichtsmerkmal ermöglicht also, dass etwaige Manipulationen auf der Datenseite durch Überkleben, Abdecken oder Übermalen des Druckbildes von der Titelseite her in einfacher Weise erfasst werden können, da dann die Abweichungen gegenüber dem eingebrachten Druckbild offensichtlich werden.

Unter "Druckbild" wird eine auf irgendeine Art und Weise strukturierte oder ganzflächige Druckwiedergabe verstanden. Als strukturierte Druckwiedergabe kommen beispielsweise ein Bild, wie ein Passbild oder Portrait oder eine graphische Druckwiedergabe, wie beispielsweise Guillochen oder eine Hintergrundrasterung oder alphanumerische Zeichen oder ein ein- oder zweidimensionaler Barcode, Emblem, Wappen, Hoheitszeichen oder irgendeine andere Druckwiedergabe, in Betracht. Durch die Einbringung der Menge beziehungsweise des Anteils der Vergussmasse in einem vorbestimmten Bereich oder in einem vorbestimmten Punkt in die Faserverbundschicht kann die Opazität der Faserverbundschicht verändert werden. Durch eine zunehmende Verfüllung der Zwischenräume in der Faserverbundschicht mit einer vorzugsweise klaren Vergussmasse kann eine zunehmende Lichtdurchlässigkeit geschaffen werden, so dass nicht nur Übergangsbereiche zwischen einer Lichtundurchlässigkeit zu einer teilweisen Lichtdurchlässigkeit ermöglicht sind, sondern auch eine vollständige Transparenz erzielt werden kann. In diesem Fall ist eine vollständige Sättigung der Faserverbundschicht durch die Vergussmasse gegeben.

Vorteilhafterweise ist die Faserverbundschicht mit einer transparenten Vergussmasse getränkt und weist Fasern mit einem Brechungsindex auf, die annähernd gleich oder identisch zum Brechungsindex der Vergussmasse sind. Aufgrund der Einbringung der Vergussmasse in die Faserverbundschicht wird im eingebrachten Bereich eine Luftverdrängung zwischen den einzelnen Fasern der Faserverbundschicht erzielt, so dass durch die Lufteinschlüsse keine Lichtstreuung mehr erfolgt und somit ein semitransparenter oder transparenter beziehungsweise durchscheinender Effekt eingestellt und erzielt werden kann.

Bevorzugt ist zumindest der durch das Druckbild abgedeckte Bereich der Faserverbundschicht zumindest bereichsweise in der flächigen Erstreckungsrichtung des Datenblatts und vollständig über die Dicke der Faserverbundschicht mit einer Vergussmasse getränkt. Dadurch kann beispielsweise bei einem aufgedruckten Wappen oder Hoheitszeichen, welches durch eine Linienstruktur geschaffen ist, die Tränkung der Vergussmasse entlang der Linienstruktur verlaufen, so dass ausschließlich die Linienstruktur im Durchlicht und gegebenenfalls auch im Auflicht sichtbar ist. Beispielsweise kann auch ein abgedeckter Bereich durch ein vollflächiges Portrait vollständig mit der Vergussmasse verhüllt sein. Ebenso ist denkbar, dass die Vergussmasse einen äußeren Rand um das flächige Druckbild bildet. In Abhängigkeit des Druckbildes und der gewünschten Wirkung können über gezielte Verdunklung oder Aufhellung mittels einer solchen Vergussmasse gezielte Absicherungen auch von einzelnen Bereichen des Druckbildes ermöglicht werden.

Die Vergussmasse kann aus einem thermoplastischen Polymer bestehen, wie beispielsweise UV- oder thermisch vernetzendes Acrylat, ein- oder zweikomponentiges PUR, transparente Schmelzklebstoffe oder einem Thermoplasten. Ebenso können auch thermoplastische Polymere eingesetzt werden, die bei Verarbeitungstemperatur eine niedrige Viskosität aufweisen (PEtg). Die Vergussmasse besteht bevorzugt aus einem klaren oder glasklaren Stoff.

Bevorzugt ist die zumindest eine Schicht aus einem Polymer transparent ausgebildet. Dadurch kann die Betrachtung des Druckbildes von der Titelseite aus im Durchlicht als auch im Auflicht begünstigt werden. Alternativ kann diese weitere Schicht auf der Titelseite auch nur teilweise transparent oder Verdunklungen im Bereich des Druckbildes aufweisen, um im Zusammenspiel mit dem Druckbild bestimmte Überlagerungen beziehungsweise Vervollständigungen des Bildes zu erzielen, um Manipulationen leichter mit dem Auge ohne technische Hilfsmittel zu erfassen.

Des Weiteren kann die Vergussmasse Materialien aus der Gruppe bestehend aus Farbpigmenten, Effektpigmenten, optisch variablen Pigmenten und/oder Lumineszenzsubstanzen oder -pigmenten oder Fluoreszenzsubstanzen oder -pigmenten enthalten. Dadurch kann eine zusätzliche Erhöhung der Fälschungssicherheit gegeben sein.

Die der Erfindung zugrundeliegende Aufgabe wird des Weiteren durch ein in Anspruch 10 definiertes Verfahren zur Herstellung eines Mehrschichtaufbaus gelöst.

Bevorzugt ist vorgesehen, dass die Perforationslöcher mittels Laserbearbeitung oder Stanzen in die Faserverbundschicht eingebracht werden.

Des Weiteren ist bevorzugt vorgesehen, dass die Faserverbundschicht vor dem Verbinden der Schichten aus thermoplastischem Polymer mit der Faserverbundschicht mit einem Binder getränkt oder durchtränkt werden oder dass ein Strich aufgebracht wird. Durch die Tränkung mit Bindemittel kann eine verbesserte Verbindung zwischen der Faserverbundschicht und Schichten ermöglicht sein. Durch das Aufbringen eines Striches kann eine verbesserte Bedruckbarkeit der Faserverbundschicht vor dem Aufbringen und Verbinden der Schichten mit der Faserverbundschicht ermöglicht werden.

Des Weiteren kann bei der Herstellung eines Mehrschichtverbundes vorgesehen sein, dass zumindest der durch das Druckbild abgedeckte Bereich der Faserverbundschicht zumindest bereichsweise mit einer Vergussmasse zur bereichsweisen Änderung der Opazität der Faserverbundschicht getränkt und zumindest ein Durchsichtsmerkmal gebildet wird. Durch eine solche örtliche oder partielle Tränkung der Faserverbundschicht mittels einer Vergussmasse kann eine individuelle Ausgestaltung eines Durchsichtsmerkmals geschaffen werden, welches in der Struktur und im Aufbau, Form oder Geometrie vielfältig ist und an das Druckbild angepasst werden kann. Durch das Tränken der Vergussmasse wird die streuende Eigenschaft von Fasern der Faserverbundschicht verringert und/oder eliminiert, so dass dadurch der Grad der Lichtdurchlässigkeit einstellbar wird und das auf die Faserverbundschicht aufgebrachte Druckbild zumindest im Durchlicht, vorteilhafterweise auch im Auflicht, sichtbar ist.

Des Weiteren wird auf und/oder in die Faserverbundschicht in den Bereichen, die nicht transparent sein sollen, ein Füllmittel aufgebracht oder eingebracht, so dass in diesem Bereich eine erhöhte Transparenz der Faserverbundschicht besteht. Bevorzugt kann als Füllmittel beispielsweise Kaolin, Titandioxid, Kalziumcarbonat und dergleichen eingesetzt werden, um insbesondere eine vollflächige Verfüllung zu erzielen.

Bevorzugt wird vor dem Tränken der Faserverbundschicht und dem Einbringen der Vergussmasse in die Faserverbundschicht diese in zumindest demjenigen Bereich ausgedünnt. Anschließend wird auf diesen ausgedünnten Bereich, beispielsweise von der Datenseite her, das Druckbild aufgebracht und darauf folgend auf die Titelseite die Vergussmasse aufgebracht, so dass diese in die Faserverbundschicht eindringen kann. Dadurch kann die Dicke der Faserverbundschicht und somit die Menge der einzubringenden Vergussmasse zur Erzielung eines Durchsichteffektes reduziert werden.

Das Aufbringen der Vergussmasse in die Faserverbundschicht kann mit einer Drucktechnologie, insbesondere einer InkJet-Technologie, aufgebracht werden. Dadurch können sowohl feine Strukturen als auch größere Flächenbereiche der Faserverbundschicht getränkt werden. Es können des Weiteren alle Druckverfahren des Hoch-, Flach-, Tief- und Durchdrucks verwendet werden. Bevorzugt wird ein Siebdruck, ein Flexodruck, ein Rakel, eine Walzenbeschichtung oder dergleichen verwendet.

Die der Erfindung zugrunde liegende Aufgabe wird des Weiteren durch ein Wert- und/oder Sicherheitsdokument gelöst, welches einen Mehrschichtverbund nach einer der vorstehend beschriebenen Ausführungsformen umfasst.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden, soweit dies von dem Schutzbereich der Ansprüche erfasst ist. Es zeigen:
Figur 1 eine schematische Ansicht auf einen Mehrschichtverbund eines Sicherheits- und/oder Wertdokumentes,
Figur 2 eine schematische Schnittansicht des Mehrschichtverbundes gemäß Figur 1,
Figur 3 eine perspektivische Ansicht des Mehrschichtverbundes gemäß Figur 1 bei einer Manipulation,
Figur 4 eine schematische Ansicht eines Druckbereichs mit einem Druckbild zugeordneten Verbindungsstegen,
Figur 5 eine schematische Ansicht einer alternativen Ausführungsform zu Figur 4.

In Figur 1 ist schematisch eine Ansicht auf einen Mehrschichtverbund 11 dargestellt. Dieser Mehrschichtverbund 11 kann beispielsweise als eine Datenkarte, insbesondere als Ausweis- oder Bankkarte ausgebildet sein. Alternativ kann dieser Mehrschichtverbund auch als ein Einlageblatt mit einer Lasche ausgebildet sein.

In Figur 2 ist eine schematische Schnittansicht des Aufbaus des Mehrschichtverbundes 11 dargestellt. Dieser umfasst zumindest eine Faserverbundschicht 12, welche eine Kernlage bildet. Auf jeder Seite dieser Faserverbundschicht 12 ist zumindest eine Schicht 14, 15 aus thermoplastischem Polymer vorgesehen und mit der Faserverbundschicht 12 verbunden. Auf einer Datenseite 16, welche in Figur 1 dargestellt ist, kann ein Personalisierungsbereich vorgesehen sein, in dem beispielsweise der Name 18 des Inhabers sowie ein Druckbild 19 in einem Druckbereich 20 aufgebracht oder aufgedruckt ist. Des Weiteren können auf oder in der Schicht 14 weitere Sicherheitsmerkmale wie beispielsweise ein Kippbild 21 oder Hologramme aufgebracht sein, und/oder Guilloschen 22. Ergänzend kann ein weiteres Datenfeld 23 zur Einbringung einer Nummer einer Firmenkennzeichnung oder dergleichen vorgesehen sein.

Der Datenseite 16 gegenüberliegend ist die Titelseite 17 vorgesehen, welche ebenfalls mit Sicherheitsmerkmalen versehen sein kann. Beispielsweise kann ein Hologrammstreifen und/oder ein Sekundärbild oder weitere Sicherheitsmerkmale vorgesehen sein.

Die Faserverbundschicht 12 kann aus einer zufälligen Anordnung von Fasern aus Natur und/oder Kunstfasern bestehen wie beispielsweise einem flächigen Faserbündel, einem Fasernetzwerk, einer flächigen Faseranordnung. Bevorzugt ist ein Filz, ein Vlies, eine papier- oder cellulosehaltige Schicht vorgesehen. Alternativ kann die Faserverbundschicht auch aus einem Gewebe, Gewirke, Gestrick, Geflecht, einem Nähgewirke oder einem Textil bestehen. Bevorzugt besteht die Faserverbundschicht aus einem Wirrfasersubstrat, welches vorteilhafterweise mit einem Lösungsmittel oder Binder getränkt sein kann. Dabei wird bevorzugt ein organischer Binder eingesetzt, der ein Polycarbonat Derivat ist.

Die Schicht aus thermoplastischem Polymer ist bevorzug ausgewählt aus der Gruppe bestehend aus PC (Polycarbonat), PET (Polyethylenglykolterephthalat), PMMA (Polymethylmethacrylat), TPU (Thermoplastische Polyurethan Elastomer), PE (Polyethylen), PP (Propylen), PI (Polyimyd) oder Polytrans-Isopren, PVC (Polyvinylchlorid), Polystyrol, Polyacrylat, Metacrylat, Vinylesther, ABS und Copolymere solcher Polymere.

Die Faserverbundschicht 12 umfasst Perforationslöcher 26, welche sich vollständig durch die Dicke der Faserverbundschicht 12 erstrecken. Diese Perforationslöcher 26 können in regelmäßigen Abständen oder unregelmäßig zueinander angeordnet sein oder bestimmte Muster oder Strukturen ausbilden und in der Faserverbundschicht 12 vorgesehen sein. Bevorzugt weisen alle Perforationslöcher 26 denselben Durchmesser auf.

Durch Laminieren der Schichten 14, 15 zur Faserverbundschicht 12 werden in den Perforationslöchern 26 durch die Schichten 14, 15 Verbindungsstege 27 gebildet, durch welche die Schichten 14, 15 miteinander verbunden sind. Des Weiteren kann vorgesehen sein, dass die Schichten 14, 15 zur Faserverbundschicht 12 verklebt werden und ebenso eine stoffschlüssige Verbindung zwischen der oberen und unteren Schicht 14, 15 über die Verbindungsstege 27 auszubilden.

Vor dem Verbinden der Schicht 14, 15 mit der Faserverbundschicht 12 kann in dem im Druckbild 19 angeordneten Druckbereich 20 eine vollständige Durchtränkung der Faserverbundschicht 12 mit einer Vergussmasse 33 erfolgen, so dass der an den Druckbereich 20 angrenzende Bereich der Faserverbundschicht 12 sowohl bezüglich der flächigen Erstreckungsrichtung als auch bezüglich der Dicke vollständig getränkt wird. Dadurch ist ein solches Druckbild 19 im Auflicht sichtbar, insbesondere wenn die Schicht 17 transparent ausgebildet ist. Alternativ kann in benachbarten Bereichen oder Zwischenbereichen zwischen den geometrischen Formen beziehungsweise Linien eine Durchtränkung der Faserverbundschicht 12 mit der Vergussmasse 33 erfolgen. Alternativ kann die Durchtränkung die Linien des Druckbildes 19 abbilden, um wiederum ein Durchsichtsmerkmal zu schaffen.

Die Vergussmasse 33 kann durch eine Drucktechnologie, insbesondere InkJet-Technologie, gezielt aus einem Druckkopf ausgegeben werden.

Die Vergussmasse 33 besteht bevorzugt aus vernetzenden klaren Acrylaten oder Polyurethanen. Als Vergussmasse 33 können auch alle klaren Vergussmassen und Klebstoffe eingesetzt werden, die bei einer Verarbeitungstemperatur eine niedrige Viskosität aufweisen. Die Vergussmasse 33 besteht insbesondere aus PEtg. Alternativ zur Vergussmasse 33 kann auch ein Schmelzklebepatch (zum Beispiel Stanzteil aus klarem PETG oder transparentem PC) aufgelegt und unter Druck erhitzt und somit mit dieser Schmelze getränkt werden.

In Abhängigkeit des Anteils der Vergussmasse 33 innerhalb der Faserverbundschicht 12 bezüglich der Dicke der Faserverbundschicht 12 gesehen, kann die Transparenz der Faserverbundschicht 12 einstellbar sein, so dass fließende Übergänge von einer Opazität der Faserverbundschicht 12 zu einem semitransparenten Bereich oder bis hin zu einem transparenten Bereich geschaffen und eingestellt werden können.

In Figur 1 ist des Weiteren eine Blume oder Wappen als Druckbild 19 dargestellt. In dem Druckbereich 20 des als Wappen ausgebildeten Druckbildes 19 kann die Faserverbundschicht 12 ausgedünnt sein. Nach dem Ausdünnen des Druckbereiches 20 wird beispielsweise das Wappen aufgedruckt. Darauf folgend wird gemäß diesem dargestellten Ausführungsbeispiel eine Einbringung der Vergussmasse 33 dahingehend vorgenommen, dass diese den Linienverlauf des Wappens abbildet. Folglich wird zumindest in Teilbereichen des Wappens eine linienförmige Durchtränkung ermöglicht, wobei in Bereichen, in denen Linien eng aneinander liegen, sich eine flächenförmige Durchtränkung ergeben kann.

Bei der Ausgestaltung des Mehrschichtverbundes 11 als Datenträger, wie beispielsweise eines Personalausweises oder einer Zutrittskarte im ID3-Format, ist bevorzugt vorgesehen, dass die äußeren Schichten 14, 15 einen umlaufenden geschlossenen Rand bilden, so dass die Faserverbundschicht 12 vollständig eingeschlossen und der umlaufende Rand durch die Lamination der beiden Schichten 14, 15 unmittelbar zueinander gebildet ist.

Sofern der Mehrschichtverbund 11 als Einlageblatt für ein buchartiges Wert- und/oder Sicherheitsdokument ausgebildet ist, schließt sich an die Datenseite 16 eine Lasche an, die durch die Faserverbundschicht 12 mit einer oder beiden Schichten 14, 15 oder durch zumindest eine Schicht 14, 15 gebildet sein kann. Alternativ kann auch eine streifenförmige Lasche zwischen die beiden Schichten 14, 15 eingesetzt werden und im Bereich der Datenseite 16 an die Faserverbundschicht 12 angrenzen.

In Figur 3 ist eine perspektivische Ansicht des Mehrschichtaufbaus 11 gemäß Figur 1 und 2 dargestellt, bei welchem eine Manipulation vorgenommen wird, in dem die obere Schicht 14 durch Abschälung oder Abspaltung von der Faserverbundschicht 12 entfernt werden soll. Dabei werden gezielt Bruchstellen 29 in der abgeschälten Schicht 14 erzeugt, welche beispielsweise als Löcher mit einer unkontrollierten Umrandung die Bruchstelle 29 in der Schicht 14 bilden. Durch eine definierte Sollbruchstelle 31 im Übergangsbereich zwischen dem Verbindungssteg 27 und der Schicht 14, 15 wird ein maximaler Schaden beim Abschälen der Schicht 14, 15 erzeugt.

Diese definierte Bruchstelle 31 wird durch die Auswahl eines Aspektverhältnisses zwischen dem Durchmesser des Perforationsloches 26 beziehungsweise des Verbindungssteg 27 und der Dicke der Schicht 14, 15 erzielt. Bevorzugt trägt die Schichtdicke der Schicht 14, 15 das 0,5 bis 1,5-fache des Durchmessers des Verbindungsstegs 27 beziehungsweise des Perforationslochs 26. Des Weiteren kann diese definierte Sollbruchstelle 31 durch das Aspektverhältnis zwischen der Dicke der Faserverbundschicht 12 und dem Durchmesser des Perforationslochs 26 begünstigt sein. Der Durchmesser des Perforationslochs 26 beträgt wenigstens das 0,5-fache der Dicke der Faserverbundschicht 12.

In Figur 3 ist beispielhaft der Druckbereich 20 des Mehrschichtaufbaus 11 dargestellt. Zur weiteren Absicherung von sicherheitsrelevanten Bereiche wie beispielsweise das Druckbild 19, können Perforationslöcher 26 als Umrandung des Druckbildes 19 vorgesehen sein, so dass beim Versuch des Herauslösen des Druckbildes 19 der gesamte Randbereich des Druckbildes 19 unkontrollierte Bruchstellen aufweist.

In Figur 4 ist eine alternative Ausführungsform zu Figur 3 dargestellt. Bei dieser Ausführungsform ist beispielsweise vorgesehen, dass im gesamten Druckbereich 19 Perforationslöcher 26 gebildet sind, in denen sich nach dem Verbinden der Schichten 12, 14, 15 durch Laminieren und/oder Kleben Faserverbindungsstege 27 ausgebildet haben.

Des Weiteren kann alternativ vorgesehen sein, dass zur Verbindung der oberen und unteren Schicht 14, 15 die Faserverbundschicht 12 mit einem Haftvermittler getränkt wird und die Schichten 14, 15 miteinander zu verbinden und Verbindungsstege 27 der Faserverbundschicht 12 auszubilden. Die Verwendung eines Haftvermittlers weist den Vorteil auf, dass die Schichten 14, 15 auch voneinander abweichen können und dennoch eine formschlüssige Verbindung zwischen der oberen und unteren Schicht 14, 15 geschaffen werden kann.

Bei der in Figur 3 und 4 dargestellten Ausführungsform kann die Durchtränkung der Faserverbundschicht 12 sowohl innerhalb als auch außerhalb des Druckbildes 19 oder innerhalb des gesamten Druckbereichs 20 vorgesehen sein.

Es versteht sich, dass die Schicht 14, 15 auch durch zwei oder mehrere Schichten gebildet sein kann.

11. Mehrschichtverbund
12. Faserverbundschicht
13. Datenblatt
14. Schicht
15. Schicht
16. Datenseite
17. Titelseite
18. Name
19. Druckbild
20. Druckbereich
21. Kippbild
22. Guilloschen
23. Datenfeld
26. Perforationslöcher
27. Verbindungsstege
29. Bruchstelle
31. Sollbruchstelle
33. Vergussmasse

## Patentansprüche

1. Mehrschichtverbund für ein Sicherheit- und/oder Wertdokument, welcher zumindest ein Datenblatt (13) mit einer Datenseite (16) und einer Titelseite (17) umfasst, mit zumindest einer Faserverbundschicht (12) und zumindest einer auf der Datenseite (16) und Titelseite (17) der Faserverbundschicht (12) aufgebrachten Schicht (14, 15) aus thermoplastischem Polymer, wobei die Faserverbundschicht (12) Perforationslöcher (26) umfasst, in denen beim Verbinden der Faserverbundschicht (12) mit den Schichten (14, 15) Verbindungsstege (27) ausgebildet sind, **dadurch gekennzeichnet, dass** die Dicke der Schicht (14, 15) dem 0,5 bis 1,5-fachen des Durchmessers oder der minimalen Breite des zumindest einen Perforationslochs (26) oder des Durchmessers oder der minimalen Breite des zumindest einen Verbindungssteges (27) in der Faserverbundschicht (12) entspricht.

2. Mehrschichtaufbau nach Anspruch 1, **dadurch gekennzeichnet, dass** der Durchmesser oder die minimale Breite der Perforationslöcher (26) wenigstens das 0,5-fache der Dicke der Faserverbundschicht (12), insbesondere das 1 bis 4-fache der Dicke der Faserverbundschicht (12) beträgt.

3. Mehrschichtverbund nach Anspruch 1, **dadurch gekennzeichnet, dass** die Perforationslöcher (26) im Durchmesser oder deren Geometrie gleich groß ausgebildet sind.

4. Mehrschichtverbund nach Anspruch 1, **dadurch gekennzeichnet, dass** die Faserverbundschicht (12) aus einem Wirrfasersubstrat besteht, welches aus Natur- und/oder Kunstfasern hergestellt ist.

5. Mehrschichtverbund nach Anspruch 1, **dadurch gekennzeichnet, dass** die Perforationslöcher (26) in der Faserverbundschicht (12) an ein auf der Faserverbundschicht (12) aufgebrachtes Druckbild (19) angrenzend und/oder innerhalb des Druckbildes (19) vorgesehen sind.

6. Mehrschichtverbund nach einem der vorhergehenden Ansprüche **dadurch gekennzeichnet, dass** die Faserverbundschicht (12) zumindest bereichsweise zur Änderung der Opazität der Faserverbundschicht (12) mit einer Vergussmasse (33) getränkt ist und vorzugsweise durch den Anteil der lokal in die Faserverbundschicht (12) aufgebrachten Vergussmasse (33) die Opazität der Faserverbundschicht (12) bis hin zur Transparenz der Faserverbundschicht (12) veränderbar ist.

7. Mehrschichtverbund nach Anspruch 6, **dadurch gekennzeichnet, dass** die Faserverbundschicht (12) mit einer transparenten Vergussmasse (33) getränkt ist und die Fasern der Faserverbundschicht (12) einen Brechungsindex aufweisen, der annähernd gleich oder identisch zum Brechungsindex der Vergussmasse (33) ist.

8. Mehrschichtverbund nach Anspruch 6, **dadurch gekennzeichnet, dass** zumindest der durch das Druckbild (19) abgedeckte Bereich oder benachbarte Bereich der Faserverbundschicht (12) zumindest bereichsweise in der flächigen Erstreckungsrichtung des Datenblattes (13) und vollständig über die Dicke der Faserverbundschicht (12) mit der Vergussmasse (33) getränkt ist.

9. Mehrschichtverbund nach Anspruch 6, **dadurch gekennzeichnet, dass** die Vergussmasse (33) aus einem thermoplastischen Polymer oder einem glasklaren vernetzten Polymer, beispielsweise Acrylat oder Polyurethan, besteht und vorzugsweise Materialien aus der Gruppe bestehend aus Farbpigmenten, Effektpigmenten, optisch variablen Pigmenten und/oder Lumineszenzsubstanzen oder -pigmenten oder Fluoreszenzsubstanzen oder - pigmenten enthält.

10. Verfahren zur Herstellung eines Mehrschichtaufbaus (11) für ein Sicherheits- und/oder Wertdokument, welcher zumindest ein Datenblatt (13) mit einer Datenseite (16) und Titelseite (17) umfasst,
- bei welchem in eine Faserverbundschicht (12) Perforationslöcher (26) eingebracht werden, welche die Faserverbundschicht (12) durchdringen,
- bei welchem auf die Faserverbundschicht (12) innerhalb eines Druckbereichs (20) ein Druckbild (19) aufgebracht wird,
- bei welchem auf einer Datenseite (16) und einer Titelseite (17) der Faserverbundschicht (12) jeweils zumindest eine Schicht (14, 15) zugeführt und gestapelt wird,
- bei welchem die Schichten (14, 15) und die Faserverbundschicht (12) laminiert oder verklebt werden und in den Perforationslöchern (26) Verbindungsstege (27) gebildet werden, **dadurch gekennzeichnet, dass** der Durchmesser oder die minimale Breite der Perforationslöcher (26) in der Faserverbundschicht (12) in Abhängigkeit der Dicke der Schichten (14, 15) bestimmt wird und dass die Dicke der Schicht (14, 15) das 0,5 bis 1,5-fache des Durchmessers oder der minimalen Breite des zumindest einen Perforationslochs (26) oder des Durchmessers oder der minimalen Breite des zumindest einen Verbindungssteges (27) beträgt.

11. Verfahren nach Anspruch 10, **dadurch gekennzeichnet, dass** die Faserverbundschicht (12) mit einem Binder getränkt wird oder auf die Faserverbundschicht (12) ein Strich aufgebracht wird oder dass auf die Faserverbundschicht (12) ein Füllmittel, insbesondere Kaolin, Titandioxid, Kalziumcarbonat, aufgebracht wird.

12. Verfahren nach Anspruch 10, **dadurch gekennzeichnet, dass** zumindest der durch das Druckbild (19) abgedeckte Bereich der Faserverbundschicht (12) zumindest bereichsweise mit einer Vergussmasse (33) zur lokalen Änderung einer Opazität der Faserverbundschicht (12) getränkt und ein Durchsichtsmerkmal gebildet wird.

13. Verfahren nach Anspruch 10, **dadurch gekennzeichnet, dass** vor dem Tränken der Faserverbundschicht (12) mit der Vergussmasse (33) die Faserverbundschicht (12) im Druckbereich (20) in der Dicke, insbesondere durch Pressung der Faserverbundschicht (12), reduziert wird.

14. Verfahren nach Anspruch 10, **dadurch gekennzeichnet, dass** die Vergussmasse (33) mit einer Drucktechnologie, insbesondere einer InkJet-Technologie, auf die Faserverbundschicht (12) aufgebracht wird.

15. Wert- und/oder Sicherheitsdokument mit zumindest einem Mehrschichtverbund (11), **dadurch gekennzeichnet, dass** der Mehrschichtverbund (11) nach einem der Ansprüche 1 bis 9 aufgebaut ist.

## Claims

1. A multilayer composite for a security document and/or document of value, comprising at least one data sheet (13) having a data page (16) and a title page (17), including at least one fibre composite layer (12) and at least one layer (14, 15) made of a thermoplastic polymer and applied to the data page (16) and the title page (17) of said fibre composite layer (12), said fibre composite layer (12) comprising perforation holes (26) in which connecting elements (27) are formed when the fibre composite layer (12) and the layers (14, 15) are interconnected, **characterised in that** the thickness of the layer (14, 15) is 0.5 times to 1.5 times the diameter or minimum width of the at least one perforation hole (26), or 0.5 times to 1.5 times the diameter or minimum width of the at least one connecting element (27) in said fibre composite layer (12).

2. The multilayer composite as claimed in claim 1, **characterised in that** the diameter or minimum width of said perforation holes (26) is at least 0.5 times the thickness of the fibre composite layer (12), in particular 1 to 4 times the thickness of said fibre composite layer (12).

3. The multilayer composite as claimed in claim 1, **characterised in that** the perforation holes (26) are realised with an identical diameter or an identical geometry.

4. The multilayer composite as claimed in claim 1, **characterised in that** the fibre composite layer (12) consists of a substrate of randomly entangled fibres, made of natural and/or synthetic fibres.

5. The multilayer composite as claimed in claim 1, **characterised in that** the perforation holes (26) formed in the fibre composite layer (12) are provided adjacent to a printed image (19) applied to said fibre composite layer (12) and/or are provided within said printed image (19).

6. The multilayer composite as claimed in any of the preceding claims, **characterised in that** the fibre composite layer (12) is impregnated, at least in some regions, with a casting compound (33) designed for changing the degree of opacity of the fibre composite layer (12) and preferably, depending on the proportion of the casting compound (33) locally applied to the fibre composite layer (12), the degree of opacity of said fibre composite layer (12) is changed able to such an extent that said fibre composite layer (12) will become virtually transparent.

7. The multilayer composite as claimed in claim 6, **characterised in that** the fibre composite layer (12) is impregnated with a transparent casting compound (33), and **in that** the fibres of the fibre composite layer (12) have an index of refraction which is approximately equal to, or identical to, the index of refraction of the casting compound (33).

8. The multilayer composite as claimed in claim 6, **characterised in that** at least the portion of the fibre composite layer (12) covered by the printed image (19), or the portion adjacent thereto, is impregnated, at least in some regions in the flat direction of extension of the data sheet (13) and across the entire thickness of the fibre composite layer (12), with the casting compound (33).

9. The multilayer composite as claimed in claim 6, **characterised in that** the casting compound (33) consists of a thermoplastic polymer or of a transparent, cross-linked polymer such as acrylate or polyurethane, and **in that** it preferably contains materials selected from the group consisting of colour pigments, effect pigments, optically variable pigments, and at least one of luminescence substances or pigments and fluorescence substances or pigments.

10. A method of fabricating a multilayer composite (11) for a security document and/or document of value which comprises at least one data sheet (13) having a data page (16) and a title page (17),
- in which the fibre composite layer (12) has perforation holes (26) formed therein which penetrate said fibre composite layer (12),
- in which a printed image (19) is applied to the fibre composite layer (12) within a print area (20),
- in which at least one layer (14, 15) is supplied to a data page (16) and a title page (17) of the fibre composite layer (12) and is stacked thereon,
- in which the layers (14, 15) and the fibre composite layer (12) are laminated or bonded together and connecting elements (27) are formed within the perforation holes (26), **characterised in that** the diameter or minimum width of the perforation holes (26) formed in the fibre composite layer (12) is determined depending on the thickness of the layers (14, 15), and **in that** the thickness of the layer (14, 15) is 0.5 times to 1.5 times the diameter or minimum width of said at least one perforation hole (26), or is 0.5 times to 1.5 times the diameter or minimum width of said at least one connecting element (27).

11. The method as claimed in claim 10, **characterised in that** the fibre composite layer (12) is impregnated with a binder or the latter is spread on the fibre composite layer (12) or **in that** a filler, in particular, kaolin, titanium oxide, calcium carbonate, is applied to the fibre composite layer (12) .

12. The method as claimed in claim 10, **characterised in that** at least the portion of the fibre composite layer (12) covered by the printed image (19) is impregnated, at least in some regions, with a casting compound (33) designed for locally changing the degree of opacity of the fibre composite layer (12), thus forming a transparent see-through feature.

13. The method as claimed in claim 10, **characterised in that** prior to the impregnation of the fibre composite layer (12) with the casting compound (33), the fibre composite layer (12) is subjected to a reduction in thickness in the print area (20), in particular by means of pressure exerted on said fibre composite layer (12).

14. The method as claimed in claim 10, **characterised in that** the casting compound (33) is applied to the fibre composite layer (12) by using some printing technology, in particular an inkjet technology.

15. A document of value and/or security document having at least one multilayer composite (11), **characterised in that** said multilayer composite (11) is realised as claimed in any one of claims 1 to 9.

## Revendications

1. Composite multicouche pour un document de sécurité et/ou de valeur comprenant au moins une feuille de données (13) avec une page de données (16) et une page de titre (17), lequel est pourvu d'au moins une couche de composite de fibres (12) et d'au moins une couche (14, 15) en polymère thermoplastique appliquée sur la page de données (16) et sur la page de titre (17) de la couche de composite de fibres (12), la couche de composite de fibres (12) comprenant des trous de perforation (26) dans lesquels sont formées des nervures d'assemblage (27) lorsque ladite couche de composite de fibres (12) est assemblée aux couches (14, 15), **caractérisé en ce que** l'épaisseur des couches (14, 15) fait entre 0,5 et 1,5 fois le diamètre ou la largeur minimale dudit au moins un trou de perforation (26), ou fait entre 0,5 et 1,5 fois le diamètre ou la largeur minimale de ladite au moins une nervure d'assemblage (27) formée dans la couche de composite de fibres (12) .

2. Composite multicouche selon la revendication 1, **caractérisé en ce que** le diamètre ou la largeur minimale des trous de perforation (26) fait au moins 0,5 fois l'épaisseur de la couche de composite de fibres (12), en particulier 1 à 4 fois l'épaisseur de la couche de composite de fibres (12).

3. Composite multicouche selon la revendication 1, **caractérisé en ce que** les trous de perforation (26) sont formés avec un diamètre ou une géométrie de même dimension.

4. Composite multicouche selon la revendication 1, **caractérisé en ce que** la couche de composite de fibres (12) est constituée en un substrat de fibres entremêlées fabriqué en fibres naturelles et/ou synthétiques.

5. Composite multicouche selon la revendication 1, **caractérisé en ce que** les trous de perforation (26) ménagés dans la couche de composite de fibres (12) sont prévus de manière contiguë à une image imprimée (19) appliquée sur la couche de composite de fibres (12) et/ou à l'intérieur de ladite image imprimée (19) .

6. Composite multicouche selon l'une quelconque des revendications précédentes, **caractérisé en ce que** la couche de composite de fibres (12) est imprégnée au moins dans certaines zones d'une masse de scellement (33) en vue de changer l'opacité de la couche de composite de fibres (12), de préférence grâce au pourcentage de la masse de scellement (33) appliquée localement dans la couche de composite de fibres (12), de modifier l'opacité de la couche de composite de fibres (12) jusqu'à rendre transparente ladite couche de composite de fibres (12).

7. Composite multicouche selon la revendication 6, **caractérisé en ce que** la couche de composite de fibres (12) est imprégnée d'une masse de scellement (33) transparente et que les fibres de la couche de composite de fibres (12) présentent un indice de réfraction qui est approximativement égal ou bien identique à l'indice de réfraction de la masse de scellement (33).

8. Composite multicouche selon la revendication 6, **caractérisé en ce qu'**au moins la zone de la couche de composite de fibres (12) recouverte par l'image imprimée (19) ou au moins la zone voisine de celle-ci est imprégnée de la masse de scellement (33) au moins dans certaines zones dans la direction d'extension plane de la feuille de données (13) et ce, sur la totalité de l'épaisseur de la couche de composite de fibres (12).

9. Composite multicouche selon la revendication 6, **caractérisé en ce que** la masse de scellement (33) se compose d'un polymère thermoplastique ou d'un polymère réticulé transparent tel que l'acrylate ou le polyuréthane et contient de préférence des matériaux appartenant au groupe comprenant des pigments colorés, des pigments à effet, des pigments optiquement variables et/ou des substances ou pigments luminescent(e)s ou des substances ou pigments fluorescent(e)s.

10. Procédé destiné à fabriquer un composite multicouche (11) pour un document de sécurité et/ou de valeur comprenant au moins une feuille de données (13) avec une page de données (16) et une page de titre (17), procédé lors duquel
- des trous de perforation (26) sont pratiqués dans une couche de composite de fibres (12), lesquels traversent ladite couche de composite de fibres (12),
- une image imprimée (19) est appliquée sur la couche de composite de fibres (12), et ce à l'intérieur d'une zone d'impression (20),
- au moins une couche (14, 15) est respectivement amenée et empilée sur une page de données (16) et une page de titre (17) de la couche de composite de fibres (12),
- les couches (14, 15) et la couche de composite de fibres (12) sont stratifiées ou collées et des nervures d'assemblage (27) sont formées dans les trous de perforation (26), **caractérisé en ce que** de préférence le diamètre ou la largeur minimale des trous de perforation (26) ménagés dans la couche de composite de fibres (12) est déterminé(e) en fonction de l'épaisseur des couches (14, 15) et **en ce que** l'épaisseur de la couche (14, 15) fait de 0,5 à 1,5 fois le diamètre ou la largeur minimale dudit au moins un trou de perforation (26), ou fait de 0,5 à 1,5 fois le diamètre ou la largeur minimale de ladite au moins une nervure d'assemblage (27).

11. Procédé selon la revendication 10, **caractérisé en ce que** la couche de composite de fibres (12) est imprégnée d'un liant ou qu'une couche est appliquée sur la couche de composite de fibres (12) ou qu'une matière de remplissage, en particulier du kaolin, du dioxyde de titane, du carbonate de calcium, est appliquée sur la couche de composite de fibres (12).

12. Procédé selon la revendication 10, **caractérisé en ce qu'**au moins la zone de la couche de composite de fibres (12) recouverte par l'image imprimée (19) est imprégnée au moins dans certaines zones d'une masse de scellement (33) en vue de changer localement l'opacité de la couche de composite de fibres (12), formant ainsi une caractéristique d'observation par transparence.

13. Procédé selon la revendication 10, **caractérisé en ce que**, avant l'imprégnation de la couche de composite de fibres (12) avec la masse de scellement (33), l'épaisseur de la couche de fibres (12) est réduite dans la zone d'impression (20), en particulier par pressage de la couche de composite de fibres (12).

14. Procédé selon la revendication 10, **caractérisé en ce que** la masse de scellement (33) est appliquée sur la couche de composite de fibres (12) grâce à une technologie d'impression, en particulier une technologie à jet d'encre.

15. Document de valeur et/ou de sécurité pourvu d'au moins un composite multicouche (11), **caractérisé en ce que** le composite multicouche (11) est réalisé selon l'une quelconque des revendications 1 à 9.
